# EUROPÄISCHE PATENTSCHRIFT

(11) **EP 4 332 314 B1**
(45) Veröffentlichungstag und Bekanntmachung des Hinweises auf die Patenterteilung: **22.04.2026**
(21) Anmeldenummer: 23175021.7
(22) Anmeldetag: 24.05.2023
(51) Int. Cl.: E03C 1/18, A47K 1/04, A47K 3/02, A47K 3/40, E03C 1/14

(54) **BAUSATZ ZUR HERSTELLUNG EINES WASCHBECKENS UND WASCHBECKEN**
KIT FOR PRODUCING A WASHBASIN AND WASHBASIN
KIT POUR LA FABRICATION D'UN LAVABO ET LAVABO

(30) Priorität: 29.08.2022 DE 202022104831 U
(43) Veröffentlichungstag der Anmeldung: 06.03.2024
(73) Patentinhaber: Schlüter-Systems KG, 58640 Iserlohn (DE)
(72) Erfinder: SCHLÜTER, Marc, 58636 Iserlohn (DE)
(74) Vertreter: Schröter & Albrecht Patentanwälte PartG mbB

(56) Entgegenhaltungen:
- DE-A1- 4 317 853
- DE-U1- 202008 011 651
- DE-U1- 202010 002 332

## Beschreibung

Die vorliegende Erfindung betrifft einen Bausatz zur Herstellung eines Waschbeckens, umfassend einen Basiskörper mit einer oberseitigen Vertiefung, deren Boden ein Gefälle in Richtung einer in der Vertiefung ausgebildeten Ablauföffnung bildet, wobei der Basiskörper Hartschaum aufweist und zumindest an seiner Oberseite mit einer Haftvermittlungsschicht versehen ist, die ein Anhaften von Dünnbettmörtel oder Spachtelmörtel, insbesondere Betonspachtel, fördert. Ferner betrifft die Erfindung ein aus einem solchen Bausatz hergestelltes Waschbecken.

Bausätze zur Herstellung eines Waschbeckens sind im Stand der Technik grundsätzlich bekannt. Lediglich beispielhaft seien hier die Produkte "LAVADO-FLOAT L" der Lux Elements GmbH & Co KG und "Sanbath" der WEDI GmbH genannt. Diese Bausätze umfassen einen Basiskörper, der mit einer oberseitigen Vertiefung versehen ist, deren Boden ein Gefälle in Richtung einer in der Vertiefung ausgebildeten Ablauföffnung bildet. Der Basiskörper ist aus einem einzelnen Hartschaumblock hergestellt, in dem die Vertiefung samt Gefälle durch Fräsbearbeitung eingebracht ist. Die Hauptaußenflächen sind abgesehen von der Rückseite mit einer mineralischen Beschichtung versehen, die als Haftvermittlungsschicht ein Anhaften von Dünnbettmörtel oder Spachtelmaterial fördert. Entsprechend können die Waschbecken nach ihrer Montage gespachtelt oder mit Fliesen verkleidet werden.

Die Druckschriften DE 43 17 853 A1, DE 20 2008 011 165 U1 und DE 20 2010 002 332 U1 bilden Stand der Technik.

Ausgehend von diesem Stand der Technik ist es eine Aufgabe der vorliegenden Erfindung, einen Bausatz zur Herstellung eines Waschbeckens sowie ein Waschbecken der eingangs genannten Art mit alternativem Aufbau zu schaffen.

Zur Lösung dieser Aufgabe schafft die vorliegende Erfindung einen Bausatz zur Herstellung eines Waschbeckens, umfassend einen Basiskörper mit einer oberseitigen Vertiefung, deren Boden ein Gefälle in Richtung einer in der Vertiefung ausgebildeten Ablauföffnung bildet, wobei der Basiskörper Hartschaum aufweist, eine Mehrzahl von Flächen aufweist und zumindest an seinen aufwärts weisenden Flächen mit einer wasserdichten Schicht versehen ist, auf der wiederum, insbesondere unmittelbar, eine Haftvermittlungsschicht angeordnet ist, die ein Anhaften von Dünnbettmörtel oder Spachtelmaterial, insbesondere Betonspachtel, fördert, wobei der Basiskörper eine Mehrzahl von zugeschnittenen Hartschaumplatten aufweist, die übereinander angeordnet und fest miteinander verbunden sind.

Ein wesentlicher Vorteil des erfindungsgemäßen Bausatzes besteht darin, dass der Basiskörper aus einer Mehrzahl von zugeschnittenen Hartschaumplatten hergestellt ist. Der Zuschnitt der einzelnen Hartschaumplatten fordert keine Fräsmaschine, wodurch maschinelle Anschaffungskosten vermieden werden, wenn bereits entsprechende Schneidwerkzeuge zum Schneiden von Hartschaumplatten vorhanden sind. Darüber hinaus kann der Aufbau des Basiskörpers dank des Zuschnitts der einzelnen Platten sehr variabel gestaltet werden. Auch wenn Hartschaumplatten grundsätzlich wasserabweisenden Charakter haben, können sich diese unter Beaufschlagung von Feuchtigkeit verziehen. Um ein solches Verziehen zu verhindern, ist der erfindungsgemäße Basiskörper zumindest an seinen aufwärts weisenden Flächen, die beim späteren Gebrauch des Waschbeckens mit Wasser beaufschlagt werden, mit einer wasserdichten Schicht versehen. Auf der wasserdichten Schicht ist wiederum, insbesondere unmittelbar, eine Haftvermittlungsschicht angeordnet, die ein Anhaften von Dünnbettmörtel oder Spachtelmaterial, insbesondere Betonspachtel, fördert, um dem Basiskörper trotz der wasserdichten Schicht nach dessen Montage mit Spachtelmaterial beschichten oder mit Fliesen verkleiden zu können.

Bevorzugt handelt es sich bei der wasserdichten Schicht um eine Kunststofffolie, beispielsweise aus Polyethylen.

Bei der Haftvermittlungsschicht handelt es sich vorteilhaft um ein Vlies oder Gewebe, an dem sich Dünnbettmörtel oder Spachtelmaterial gut verkrallen kann.

Gemäß einer Ausgestaltung der vorliegenden Erfindung ist unmittelbar unterhalb und oberhalb der wasserdichten Schicht eine Haftvermittlungsschicht angeordnet. Ein derart dreischichtiger Aufbau aus Haftvermittlungsschicht, wasserdichter Schicht und Haftvermittlungsschicht lässt sich beispielsweise herstellen, indem auf eine Kunststofffolie beidseitig ein Gewebe oder Vlies kaschiert oder thermisch fixiert wird. Die untere Haftvermittlungsschicht dient dazu, die wasserdichte Schicht an dem Basiskörper befestigen zu können. So kann der Hartschaum bei der Herstellung der obersten Bauplatte beispielsweise direkt an die Haftvermittlungsschicht angeschäumt werden. Alternativ ist natürlich auch ein Verkleben oder ein Befestigen unter Einsatz eines thermischen Verfahrens denkbar.

Der Boden der Vertiefung ist vorteilhaft durch einen abwärts abgewinkelten Plattenabschnitt einer oberen Hartschaumplatte gebildet, insbesondere aus der obersten Hartschaumplatte. Auf diese Weise wird ein einfacher Aufbau erzielt.

Gemäß einer Ausgestaltung der vorliegenden Erfindung sind zumindest die Seitenwände der Vertiefung mit insbesondere zugeschnittenen und vorgeformten Dichtfolienelementen verkleidet, die zumindest an ihrer nach außen weisenden Oberflächen, insbesondere an beiden Oberflächen, mit einer Haftvermittlungsschicht versehen sind, wobei die Dichtfolienelemente bevorzugt einen zur Rückseite des Basiskörpers weisenden, insbesondere bündig mit der Rückseite des Basiskörpers abschließenden Dichtfolienabschnitt aufweisen. Bei der Dichtfolie, aus der die Dichtfolienelemente hergestellt sind, kann es sich wiederum um eine Kunststofffolie handeln, die beispielsweise aus Polyethylen hergestellt ist. Die Haftvermittlungsschicht ist bevorzugt aus einem Gewebe oder Vlies gebildet. Der zur Rückseite des Basiskörpers weisende Dichtfolienabschnitt dient zur Abdichtung gegenüber einer Raumwand, an der das Waschbecken später montiert wird.

Bevorzugt weist die den Boden der Vertiefung bildende Hartschaumplatte eine Plattenstärke im Bereich von 2 bis 10 mm auf, insbesondere im Bereich von 4 bis 7 mm. Eine vergleichsweise geringe Plattenstärke ist der Ausbildung des abgewinkelten Plattenabschnitts zuträglich.

Vorteilhaft ist unmittelbar unterhalb der den Boden der Vertiefung bildenden Hartschaumplatte eine Hartschaumplatte angeordnet, die eine größere Plattenstärke als die den Boden der Vertiefung bildende Hartschaumplatte aufweist, insbesondere eine Plattenstärke im Bereich von 15 bis 35 mm, besser noch im Bereich von 20 bis 25 mm, wobei die unterhalb der den Boden der Vertiefung bildenden Hartschaumplatte angeordnete Hartschaumplatte unterhalb des abgewinkelten Plattenabschnitts eine sich ausgehend von der Plattenhinterkante erstreckende Aussparung aufweist, deren Breite und Tiefe der Breite und Tiefe des abgewinkelten Plattenabschnitts entsprechen.

Bevorzugt weist eine unterhalb derjenigen Hartschaumplatte, die unterhalb der den Boden der Vertiefung bildenden Hartschaumplatte angeordnet ist, angeordnete Hartschaumplatte eine sich ausgehend von der Plattenhinterkante erstreckende Aussparung auf, deren Breite der Breite des abgewinkelten Plattenabschnitts entspricht, und deren Tiefe geringer als die Tiefe des abgewinkelten Plattenabschnitts ist, so dass die Unterseite des abgewinkelten Plattenabschnitts auf der darunter angeordneten Hartschaumplatte aufliegt.

Gemäß einer Ausgestaltung der vorliegenden Erfindung weist der Bausatz eine oder mehrere Wandkonsolen zur Befestigung des Waschbeckens an einer Wand auf, die zumindest zwei nach vorne vorstehende Schwerter bildet/bilden, wobei eine mittlere Hartschaumplatte mit zumindest zwei parallelen, sich von der hinteren Plattenkante nach vorne erstreckenden, länglich ausgebildeten Schwertaufnahmeaussparungen versehen ist. Eine solche Ausgestaltung fördert eine einfache Endmontage des Waschbeckens.

Bevorzugt weisen zumindest die oberste und die unterste Hartschaumplatte jeweils einen Hartschaumkern, beidseitig des Hartschaumkerns angeordnete wasserdichte Schichten und an den gegenüberliegenden Außenseiten positionierte Haftvermittlungsschichten auf. Derartig aufgebaute Bauplatten sind im Handel bereits erhältlich. Von der Anmelderin wird eine solche Bauplatte beispielsweise unter dem Produktnamen Schlüter KERDI-Board vertrieben.

Ferner schafft die vorliegende Erfindung zur Lösung der eingangs genannten Aufgabe ein Waschbecken, das dadurch gekennzeichnet ist, dass es mit einem erfindungsgemäßen Bausatz hergestellt ist.

Weitere Merkmale und Vorteile der vorliegenden Erfindung werden anhand der nachfolgenden Beschreibung unter Bezugnahme auf die beiliegende Zeichnung deutlich. Darin ist/sind
- Figur 1: eine perspektivische Ansicht eines Waschbeckens gemäß einer Ausführungsform der vorliegenden Erfindung;
- Figur 2: eine Explosionsansicht des in Figur 1 dargestellten Waschbeckens;
- Figur 3: eine vergrößerte Ansicht des in Figur 2 mit dem Bezugszeichen III gekennzeichneten Ausschnitts;
- Figur 4: eine vergrößerte Ansicht des in Figur 2 mit dem Bezugszeichen IV gekennzeichneten Ausschnitts; und
- Figur 5: eine Schnittansicht des in Figur 1 dargestellten Waschbeckens.

Gleiche Bezugsziffern beziehen sich nachfolgend auf gleiche oder gleichartige Bauteile.

Die Figuren zeigen ein Waschbecken 1 gemäß einer Ausführungsform der vorliegenden Erfindung sowie einen Bausatz 2 zum Herstellen desselben. Das Waschbecken 1 umfasst eine oberseitige Vertiefung 19 mit einer Breite B und einer Tiefe T. Der Bausatz 2 zur Herstellung des Waschbeckens 1 umfasst als Hauptkomponenten einen Basiskörper 3, der das eigentliche Becken bildet, zwei jeweils ein Schwert 4 aufweisende Wandkonsolen 5, die zur Befestigung des Waschbeckens 1 an einer Wand eines Raumes ausgebildet sind, eine Entwässerungseinrichtung 6 und zwei Dichtfolienelemente 7.

Der Basiskörper 3 ist vornehmlich aus Hartschaum hergestellt, genauer gesagt aus einer Mehrzahl von zugeschnittenen Hartschaumplatten 8, 9, 10 und 11, die übereinander angeordnet und fest miteinander verbunden sind. Als Hartschaum wird extrudierter Polystyrol-Hartschaum (XPS) bevorzugt, wobei natürlich auch andere Hartschäume möglich sind. Die einzelnen Hartschaumplatten 8, 9, 10 und 11, die vorliegend jeweils für sich betrachtet eine einheitliche Plattenstärke s haben, weisen grundsätzlich einen im Wesentlichen rechteckigen Zuschnitt auf. Es sollte allerdings klar sein, dass auch andere Zuschnitte möglich sind, beispielsweise ein quadratischer Zuschnitt, ein Zuschnitt mit Abrundungen in den Kantenbereichen, ein Freiformzuschnitt oder dergleichen, wobei die jeweils hintere Plattenkante der Hartschaumplatten 8, 9, 10 und 11 im Wesentlichen gradlinig ausgebildet sein sollte, um eine Befestigung an einer ebenen Raumwand zu ermöglichen.

Die unterste Hartschaumplatte 8 hat einen Hartschaumkern 12, der beidseitig mit einem Schichtverbund beschichtet ist, der vorliegend jeweils eine Haftvermittlungsschicht 14, eine wasserdichte Schicht 13 und erneut eine Haftvermittlungsschicht 14 aufweist. Als wasserdichte Schichten 13 werden Kunststofffolien bevorzugt, wie beispielsweise Polyethylenfolien. Die Haftvermittlungsschichten 14 sind vorliegend als Vlies ausgebildet. Alternativ kann aber auch beispielsweise eine Gewebeschicht als Haftvermittlungsschicht 14 dienen. Die Plattenstärke s8 liegt vorliegend im Bereich von 25 bis 35 mm, ist aber grundsätzlich frei wählbar. Im hinteren Bereich nahe der hinteren Plattenkante ist eine Ablauföffnung 15 ausgebildet, deren Form an die Form eines Ablaufs 16 der Entwässerungseinrichtung 6 angepasst ist. Die Unterseite der untersten Hartschaumplatte 8 ist im vorderen Bereich mit einer sich im Wesentlichen parallel zur vorderen Plattenkante erstreckende durchgehende Nut 17 versehen, in die ein Leuchtmittel eingesetzt werden kann, beispielsweise in Form einer LED-Leiste oder dergleichen. Es sollte klar sein, dass auf die Nut 17 natürlich auch verzichtet werden kann.

Die darüber angeordnete Hartschaumplatte 9 besteht vorliegend aus einem Hartstoffkern 12. Alternativ kann sie aber auch analog zur untersten Hartschaumplatte 8 mit wasserdichten Schichten 13 und Haftvermittlungsschichten 14 versehen sein. Die Hartschaumplatte 9 weist eine vorliegend mittige rechteckige Aussparung 18 auf, deren Breite der Breite B einer oberen Vertiefung 19 des Waschbeckens 1 entspricht. Die Tiefe t ist allerdings etwas geringer gewählt als die Tiefe T der Vertiefung 19. Ferner umfasst die Hartschaumplatte 9 beidseitig der mittigen Aussparung 18 angeordnete Schwertaufnahmeaussparungen 20, die sich parallel zueinander von der hinteren Plattenkante nach vorne erstrecken und an die Abmessungen der Schwerter 4 der Wandkonsolen 5 angepasst sind. Die Plattenstärke s9 beträgt vorliegend 25 mm, wobei die Plattenstärke s mit der Höhe der Schwerter 4 übereinstimmen sollte, um einen sicheren Halt zu gewährleisten.

Die nächste Hartschaumplatte 10, deren grundsätzlicher Aufbau der untersten oder zweituntersten Hartschaumplatte 8, 9 entsprechen kann, weist ebenfalls eine mittige, rechteckig ausgebildete Aussparung 21 auf, deren Breite b10 und Tiefe t10 im Wesentlichen der Breite B und Tiefe T der Vertiefung 19 entspricht. Die Plattenstärke s10 liegt bevorzugt im Bereich von 20 bis 25 mm.

Die oberste Hartschaumplatte 11, deren grundsätzlicher Aufbau vorliegend demjenigen der untersten Hartschaumplatte 8 entspricht, weist einen abwärts abgewinkelten Plattenabschnitt 22 auf, dessen Breite b11 und Tiefe t11 im Wesentlichen denen der Aussparung 21 entsprechen. Ein vorderer Bereich 23 des abgewinkelten Plattenabschnitts bildet das Gefälle des Bodens der Vertiefung 19, ein hinterer Abschnitt 24 einen Einsetzbereich für die Entwässerungseinrichtung 6. Hierzu ist der hintere Bereich 24 ebenfalls mit einer Aussparung 25 versehen. Die Plattenstärke s10 beträgt vorliegend 5 mm.

Die Wandkonsolen 5, die bevorzugt aus Metall hergestellt sind, weisen neben den Schwertern 4 jeweils einen plattenförmigen Befestigungsabschnitt 26 auf, von dem die Schwerter 4 vorstehen und die vorliegend jeweils mit vier Löchern 27 zum Hindurchführen von Schrauben versehen sind. Es sollte klar sein, dass anstelle von zwei Wandkonsolen 5 auch eine einzelne Wandkonsole mit zwei Schwertern eingesetzt werden kann.

Die Entwässerungseinrichtung 6 ist vorliegend als Linienentwässerung ausgebildet und weist entlang ihrer Vorder- und oberen Hinterkante jeweils ein Dichtband 28 auf. Die Dichtbänder 28 sind bevorzugt jeweils aus einem Schichtaufbau hergestellt, der, von oben nach unten betrachtet, eine Haftvermittlungsschicht 14, insbesondere aus Gewebe oder Vlies, eine wasserdichte Schicht 13, insbesondere aus Kunststofffolie, und erneut eine Haftvermittlungsschicht 14 aufweist.

Die vorliegend zugeschnittenen und vorgeformten Dichtfolienelemente 7 dienen zur Verkleidung der Seitenwände der Vertiefung 19 und sind entsprechend geformt. Die Dichtfolienelemente 7 umfassen jeweils Überlappungsabschnitte 29 zum Abdecken der benachbart zu den Seitenwänden der Vertiefung 19 angeordneten Basiskörperbereiche und einen zur Rückseite des Basiskörpers 3 weisenden, insbesondere bündig mit der Rückseite des Basiskörpers 3 abschließenden Dichtfolienabschnitt 30, der als Übergang zu einer Wandabdichtung dient. Der grundsätzliche Aufbau der Dichtfolienelemente 7 entspricht vorliegend dem Aufbau der Dichtbänder 28 der Entwässerungseinrichtung.

Zum Zusammenbau des Waschbeckens 1 werden in einem ersten Schritt die unteren beiden Hartschaumplatten 8 und 9 bündig übereinander angeordnet und aneinander befestigt, beispielsweise miteinander verklebt. In einem zweiten Schritt wird die dritte Hartschaumplatte 10 auf der zweiten Hartschaumplatte 9 angeordnet und an dieser befestigt. Anschließend wird die Entwässerungseinrichtung 6 von oben in die Ablauföffnung 15 der untersten Hartschaumplatte 8 eingesetzt und das vordere Dichtband 28 mit der oberen Haftvermittlungsschicht 14 der untersten Hartschaumplatte 8 dichtend verklebt. Nunmehr wird die oberste Hartschaumplatte 11 auf die dritte Hartschaumplatte 10 aufgesetzt und an dieser befestigt. Der Plattenabschnitt 22 der obersten Hartschaumplatte 11 wird nach unten gedrückt, bis dieser auf der mit der Bezugsziffer 31 bezeichneten Kante der darunter angeordneten Hartschaumplatte 9 aufsetzt, woraufhin die Unterseite des hinteren Bereiches 24 des Plattenabschnitts 22 mit der oberen Haftvermittlungsschicht 14 der untersten Hartschaumplatte 8 dichtend verklebt wird. In einem letzten Schritt werden die Dichtfolienelemente 7 klebend im Bereich der Seitenwände der Vertiefung 19 fixiert.

Die so hergestellte Anordnung kann nunmehr auf die Schwerter 4 der an einer Raumwand befestigten Wandkonsolen 5 aufgeschoben werden. Die Oberflächen des Basiskörpers 3 können dann mit einem Spachtelmaterial gespachtelt oder mit Fliesen verkleidet werden. Zur Verbesserung des äußeren Erscheinungsbildes kann in die Nut 17 eine Leuchte eingesetzt werden, insbesondere in Form einer LED-Leiste.

Es sollte klar sein, dass die zuvor beschriebene Ausführungsform nur als Beispiel dient und nicht als einschränkend verstanden werden soll. Vielmehr sind Änderungen und Modifikationen möglich, ohne den durch die beiliegenden Ansprüche definierten Schutzbereich zu verlassen.

### Liste der Bezugszeichen

- 1: Waschbecken
- 2: Bausatz
- 3: Basiskörper
- 4: Schwert
- 5: Wandkonsole
- 6: Entwässerungseinrichtung
- 7: Dichtfolienelement
- 8: Hartschaumplatte
- 9: Hartschaumplatte
- 10: Hartschaumplatte
- 11: Hartschaumplatte
- 12: Hartschaumkern
- 13: wasserdichte Schicht
- 14: Haftvermittlungsschicht
- 15: Ablauföffnung
- 16: Ablauf
- 17: Nut
- 18: Aussparung
- 19: Vertiefung
- 20: Schwertaufnahmeaussparungen
- 21: Aussparung
- 22: Plattenabschnitt
- 23: vorderer Bereich
- 24: hinterer Bereich
- 25: Aussparung
- 26: Befestigungsabschnitt
- 27: Loch
- 28: Dichtband
- 29: Überlappungsabschnitt
- 30: Dichtfolienabschnitt
- 31: Kante
- s: Plattenstärke
- b: Breite
- B: Breite
- t: Tiefe
- T: Tiefe

## Patentansprüche

1. Bausatz (2) zur Herstellung eines Waschbeckens (1), umfassend einen Basiskörper (3) mit einer oberseitigen Vertiefung (19), deren Boden ein Gefälle in Richtung einer in der Vertiefung (19) ausgebildeten Ablauföffnung (15) bildet, wobei der Basiskörper (3) Hartschaum aufweist, eine Mehrzahl von Flächen umfasst und zumindest an seinen aufwärts weisenden Flächen mit einer wasserdichten Schicht (13) versehen ist, auf der wiederum, insbesondere unmittelbar, eine Haftvermittlungsschicht (14) angeordnet ist, die ein Anhaften von Dünnbettmörtel oder Spachtelmaterial, insbesondere Betonspachtel, fördert, wobei der Basiskörper eine Mehrzahl von zugeschnittenen Hartschaumplatten (8, 9, 10, 11) aufweist, die übereinander angeordnet und fest miteinander verbunden sind.

2. Bausatz (2) nach Anspruch 1, **dadurch gekennzeichnet, dass** es sich bei der wasserdichten Schicht (13) um eine Kunststofffolie handelt.

3. Bausatz (2) nach Anspruch 1 oder 2, **dadurch gekennzeichnet, dass** es sich bei der Haftvermittlungsschicht (14) um ein Vlies oder Gewebe handelt.

4. Bausatz (2) nach einem der vorhergehenden Ansprüche, **dadurch gekennzeichnet, dass** unmittelbar unterhalb und oberhalb der wasserdichten Schicht (13) eine Haftvermittlungsschicht (14) angeordnet ist.

5. Bausatz (2) nach einem der vorhergehenden Ansprüche, **dadurch gekennzeichnet, dass** der Boden der Vertiefung (19) durch einen abwärts abgewinkelten Plattenabschnitt (22) einer oberen Hartschaumplatte (11) gebildet ist, insbesondere der obersten Hartschaumplatte.

6. Bausatz (2) nach Anspruch 5, **dadurch gekennzeichnet, dass** zumindest die Seitenwände der Vertiefung (19) mit insbesondere zugeschnittener und vorgeformten Dichtfolienelementen (7) verkleidet sind, die zumindest an ihrer nach außen weisenden Oberfläche, insbesondere an beiden Oberflächen, mit einer Haftvermittlungsschicht (14) versehen sind, wobei die Dichtfolienelemente (7) jeweils bevorzugt einen zur Rückseite des Basiskörpers (3) weisenden, insbesondere bündig mit der Rückseite des Basiskörpers (3) abschließenden Dichtfolienabschnitt (30) aufweist.

7. Bausatz (2) nach Anspruch 5 oder 6, **dadurch gekennzeichnet, dass** die den Boden der Vertiefung (19) bildende Hartschaumplatte (11) eine Plattenstärke (s 11) im Bereich von 2 bis 10 mm aufweist, insbesondere im Bereich von 4 bis 7 mm.

8. Bausatz (2) nach einem der Ansprüche 5 bis 7, **dadurch gekennzeichnet, dass** unmittelbar unterhalb der den Boden der Vertiefung (19) bildenden Hartschaumplatte (11) eine Hartschaumplatte (10) angeordnet ist, die eine größere Plattenstärke (s 10) als die den Boden der Vertiefung (19) bildende Hartschaumplatte (11) aufweist, insbesondere eine Plattenstärke (s 10) im Bereich von 15 bis 35 mm, besser noch im Bereich von 20 bis 25 mm, wobei die unterhalb der den Boden der Vertiefung (19) bildenden Hartschaumplatte (11) angeordnete Hartschaumplatte (10) unterhalb des abgewinkelten Plattenabschnitts (22) eine sich ausgehend von der Plattenhinterkante erstreckende Aussparung (21) aufweist, deren Breite (b10) der Breite (b11) des abgewinkelten Plattenabschnitts (22) entspricht und deren Tiefe (t10) der Tiefe (t11) des abgewinkelten Plattenabschnitts (22) entspricht.

9. Bausatz (2) nach Anspruch 8, **dadurch gekennzeichnet, dass** eine unterhalb derjenigen Hartschaumplatte (10), die unterhalb der den Boden der Vertiefung (19) bildenden Hartschaumplatte (11) angeordnet ist, angeordnete Hartschaumplatte (9) eine sich ausgehend von der Plattenhinterkante (31) erstreckende Aussparung aufweist, deren Breite (b9) der Breite (b11) des abgewinkelten Plattenabschnitts (22) entspricht, und deren Tiefe (t9) geringer als die Tiefe (t11) des abgewinkelten Plattenabschnitts (22) ist, so dass die Unterseite des abgewinkelten Plattenabschnitts (22) auf der darunter angeordneten Hartschaumplatte (8) aufliegt.

10. Bausatz (2) nach einem der vorhergehenden Ansprüche, **dadurch gekennzeichnet, dass** dieser eine oder mehrere Wandkonsolen (5) zur Befestigung des Waschbeckens (1) an einer Wand aufweist, die zumindest zwei nach vorne vorstehende Schwerter (4) bildet/bilden, und dass eine mittlere Hartschaumplatte (9) mit zumindest zwei parallelen, sich von der hinteren Plattenkante nach vorne erstreckenden, länglich ausgebildeten Schwertaufnahmeaussparungen (20) versehen ist.

11. Bausatz (2) nach einem der vorhergehenden Ansprüche, **dadurch gekennzeichnet, dass** dieser eine Entwässerungseinrichtung (6) aufweist, insbesondere in Form einer Linienentwässerung, die mit zumindest einer Dichtmanschette oder mit mehreren Dichtbänder (28) versehen ist und einen Ablauf (16) aufweist, der zum Einsetzen in die Ablauföffnung (15) ausgelegt ist, wobei die Dichtmanschette oder die Dichtbänder (28) an ihren nach außen weisenden Oberflächen bevorzugt mit einer Haftvermittlungsschicht (14) versehen sind.

12. Bausatz (2) nach einem der vorhergehenden Ansprüche, **dadurch gekennzeichnet, dass** zumindest die oberste (11) und die unterste Hartschaumplatte (8) jeweils einen Hartschaumkern (12), beidseitig des Hartschaumkerns (12) angeordnete wasserdichte Schichten (13) und an den gegenüberliegenden Außenseiten positionierte Haftvermittlungsschichten (14) aufweisen.

13. Waschbecken, **dadurch gekennzeichnet, dass** es mit einem Bausatz (2) nach einem der vorhergehenden Ansprüche hergestellt ist.

## Claims

1. A kit (2) for the manufacture of a washbasin (1), comprising a base body (3) with a top recess (19), the bottom of which forms a slope in the direction of a drainage opening (15) formed in the recess (19), wherein the base body (3) comprises hard foam, comprises several surfaces and is provided with a waterproof layer (13) at least on its upwardly facing surfaces, on which in turn, in particular directly, an adhesion-promoting layer (14) is arranged, which promotes adhesion of thin-bed mortar or filler material, in particular concrete filler, the base body having a plurality of cut-to-size rigid foam panels (8, 9, 10, 11), which are arranged one above the other and are firmly bonded to one another.

2. Kit (2) according to claim 1, **characterized in that** the waterproof layer (13) is a plastic film.

3. Kit (2) according to claim 1 or 2, **characterized in that** the adhesion-promoting layer (14) is a fleece or fabric.

4. Kit (2) according to one of the preceding claims, **characterized in that** an adhesion-promoting layer (14) is arranged directly below and above the waterproof layer (13).

5. Kit (2) according to one of the preceding claims, **characterized in that** the bottom of the recess (19) is formed by a downwardly angled panel section (22) of an upper rigid foam panel (11), in particular the uppermost rigid foam panel.

6. Kit (2) according to claim 5, **characterized in that** at least the side walls of the recess (19) are covered with, in particular, cut-to-size and preformed sealing film elements (7) which are provided with an adhesion-promoting layer (14) at least on their outwardly facing surface, in particular on both surfaces, the sealing film elements (7) each preferably having a sealing film section (30) facing the rear side of the base body (3) and, in particular, terminating flush with the rear side of the base body (3).

7. Kit (2) according to claim 5 or 6, **characterized in that** the rigid foam panel (11) forming the bottom of the recess (19) has a sheet thickness (s 11) in the range from 2 to 10 mm, in particular in the range from 4 to 7 mm.

8. Kit (2) according to any one of claims 5 to 7, **characterized in that** immediately below the rigid foam panel (11) forming the bottom of the recess (19) is arranged a rigid foam panel (10) which has a greater sheet thickness (s 10) than the rigid foam panel (11) forming the bottom of the recess (19), in particular a sheet thickness (s 10) in the range from 15 to 35 mm, more preferably in the range from 20 to 25 mm, wherein the rigid foam panel (10) arranged below the rigid foam panel (11) forming the bottom of the recess (19) has below the angled panel section (22) a recess (21) extending from the rear edge of the panel, the width (b10) of which recess corresponds to the width (b11) of the angled panel section (22) and the depth (t10) of which recess corresponds to the depth (t11) of the angled panel section (22).

9. Kit (2) according to claim 8, **characterized in that** a rigid foam panel (9) arranged below that rigid foam panel (10) which is arranged below the rigid foam panel (11) forming the bottom of the recess (19) has a recess extending from the rear edge (31) of the panel, the width (b9) of which corresponds to the width (b11) of the angled panel section (22), and the depth (t9) of which is less than the depth (t11) of the angled panel section (22), so that the underside of the angled panel section (22) rests on the hard foam panel (8) arranged below it.

10. Kit (2) according to one of the preceding claims, **characterized in that** it has one or more wall mounting brackets (5) for fastening the washbasin (1) to a wall, which wall mounting brackets (5) form at least two forwardly projecting swords (4), and **in that** a central rigid foam panel (9) is provided with at least two parallel, elongated sword-receiving recesses (20) extending forwardly from the rear panel edge.

11. Kit (2) according to one of the preceding claims, **characterized in that** it has a drainage device (6), in particular in the form of a line drainage, which is provided with at least one sealing sleeve or with a plurality of sealing tapes (28) and has a drain (16) which is designed for insertion into the drain opening (15), the sealing sleeve or the sealing tapes (28) preferably being provided with an adhesion-promoting layer (14) on their outwardly facing surfaces.

12. Kit (2) according to one of the preceding claims, **characterized in that** at least the uppermost (11) and the lowermost rigid foam panel (8) each have a rigid foam core (12), waterproof layers (13) arranged on both sides of the rigid foam core (12) and adhesion-promoting layers (14) positioned on the opposite outer sides.

13. Washbasin, **characterized in that** it is manufactured with a kit (2) according to one of the preceding claims.

## Revendications

1. Kit (2) pour la fabrication d'un lavabo (1), comprenant un corps de base (3) avec un renfoncement supérieur (19) dont le fond forme une pente en direction d'une ouverture d'écoulement (15) formée dans le renfoncement (19), le corps de base (3) comprenant de mousse rigide, comprenant une pluralité de surfaces et étant pourvu, au moins sur ses surfaces tournées vers le haut, d'une couche étanche à l'eau (13) sur laquelle est disposée, en particulier directement, une couche d'adhérence (14) qui favorise l'adhérence d'un mortier en couche mince ou d'un matériau de ragréage, en particulier d'un ragréage pour béton, le corps de base comprenant une pluralité de plaques de mousse rigide découpées (8, 9, 10, 11) qui sont disposées les unes au-dessus des autres et reliées solidement entre elles.

2. Kit (2) selon la revendication 1, **caractérisé en ce que** la couche étanche à l'eau (13) est un film plastique.

3. Kit (2) selon la revendication 1 ou 2, **caractérisé en ce que** la couche d'adhérence (14) est un non-tissé ou un tissu.

4. Kit (2) selon l'une des revendications précédentes, **caractérisé en ce qu'**une couche d'adhérence (14) est disposée immédiatement au-dessous et au-dessus de la couche étanche à l'eau (13).

5. Kit (2) selon l'une des revendications précédentes, **caractérisé en ce que** le fond du renfoncement (19) est formé par une partie de plaque (22) inclinée vers le bas d'une plaque supérieure en mousse rigide (11), en particulier de la plaque supérieure en mousse rigide.

6. Kit (2) selon la revendication 5, **caractérisé en ce qu'**au moins les parois latérales du renfoncement (19) sont recouvertes d'éléments en film d'étanchéité (7) découpés et préformés, qui sont pourvus d'une couche d'adhérence (14) au moins sur leur surface tournée vers l'extérieur, en particulier sur les deux surfaces, les éléments en film d'étanchéité (7) présentant chacun de préférence une partie de film d'étanchéité (30) tournée vers l'arrière du corps de base (3), en particulier affleurant avec l'arrière du corps de base (3).

7. Kit (2) selon la revendication 5 ou 6, **caractérisé en ce que** la plaque en mousse rigide (11) formant le fond du renfoncement (19) présente une épaisseur (s 11) comprise entre 2 et 10 mm, en particulier entre 4 et 7 mm.

8. Kit (2) selon l'une des revendications 5 à 7, **caractérisé en ce qu'**une plaque de mousse rigide (10) est disposée directement sous la plaque de mousse rigide (11) formant le fond du renfoncement (19), laquelle plaque de mousse rigide (10) présente une épaisseur de plaque (s 10) supérieure que la plaque en mousse rigide (11) formant le fond du renfoncement (19), en particulier une épaisseur de plaque (s 10) comprise entre 15 et 35 mm, mieux encore entre 20 et 25 mm, la plaque en mousse rigide (10) disposée sous la plaque en mousse rigide (11) formant le fond du renfoncement (19) présentant, sous la partie de plaque inclinée (22), un évidement (21) s'étendant à partir du bord arrière de la plaque, dont la largeur (b10) correspond à la largeur (b11) de la partie de plaque inclinée (22) et dont la profondeur (t10) correspond à la profondeur (t11) de la partie de plaque inclinée (22).

9. Kit (2) selon la revendication 8, **caractérisé en ce qu'**une plaque en mousse rigide (9) est disposée sous la plaque en mousse rigide (10) disposée sous la plaque en mousse rigide (11) formant le fond du renfoncement (19) présente un évidement s'étendant à partir du bord arrière (31) de la plaque, dont la largeur (b9) correspond à la largeur (b11) de la partie de plaque inclinée (22) et dont la profondeur (t9) est inférieure à la profondeur (t11) de la partie de plaque inclinée (22), de sorte que la face inférieure de la partie de plaque inclinée (22) repose sur la plaque en mousse rigide (8) disposée en dessous.

10. Kit (2) selon l'une des revendications précédentes, **caractérisé en ce qu'**il comprend une ou plusieurs consoles murales (5) pour fixer le lavabo (1) à un mur, qui forme/comprend au moins deux lames (4) saillantes vers l'avant et **en ce qu'**une plaque centrale en mousse rigide (9) est pourvue d'au moins deux évidements parallèles allongés (20) destinés à recevoir les lames, s'étendant vers l'avant à partir du bord arrière de la plaque.

11. Kit (2) selon l'une des revendications précédentes, **caractérisé en ce qu'**il comprend un dispositif de drainage (6), en particulier sous la forme d'un drainage linéaire, qui est muni d'au moins un manchon d'étanchéité ou de plusieurs bandes d'étanchéité (28) et qui comprend un écoulement (16) conçu pour être inséré dans l'ouverture d'écoulement (15), le manchon d'étanchéité ou les bandes d'étanchéité (28) étant de préférence pourvus d'une couche d'adhérence (14) sur leurs surfaces tournées vers l'extérieur.

12. Kit (2) selon l'une des revendications précédentes, **caractérisé en ce qu'**au moins la plaque de mousse rigide supérieure (11) et la plaque de mousse rigide inférieure (8) comportent chacune un noyau en mousse rigide (12), des couches étanches à l'eau (13) disposées des deux côtés du noyau en mousse rigide (12) et des couches d'adhérence (14) positionnées sur les côtés extérieurs opposés.

13. Lavabo, **caractérisé en ce qu'**il est fabriqué à l'aide d'un kit (2) selon l'une des revendications précédentes.
